# EUROPÄISCHE PATENTSCHRIFT

(11) **EP 3 183 989 B1**
(45) Veröffentlichungstag und Bekanntmachung des Hinweises auf die Patenterteilung: **19.12.2018**
(21) Anmeldenummer: 15202408.9
(22) Anmeldetag: 23.12.2015
(51) Int. Cl.: A45C 13/04, A45C 13/06, A45C 5/03

(54) **GEPÄCKSTÜCK**
PIECE OF LUGGAGE
BAGAGE

(43) Veröffentlichungstag der Anmeldung: 28.06.2017
(73) Patentinhaber: RIMOWA GmbH, 50829 Köln (DE)
(72) Erfinder: Morszeck, Dieter, 50678 Köln (DE)
(74) Vertreter: dompatent von Kreisler Selting Werner - Partnerschaft von Patent- und Rechtsanwälten mbB

(56) Entgegenhaltungen:
- DE-A1- 2 015 530
- US-A- 2 950 793

## Beschreibung

Die Erfindung betrifft ein Gepäckstück nach dem Oberbegriff des Anspruchs 1 sowie ein Verfahren zur Verriegelung eines Gepäckstücks nach Anspruch 15.

Es sind Gepäckstücke, insbesondere Koffer, bekannt, die einen Gepäckstückkörper mit zumindest einem ersten und einem zweiten Gepäckstückteil aufweisen, wobei das erste und das zweite Gepäckstückteil zueinander verschwenkbar sind, so dass der Gepäckstückkörper geöffnet oder geschlossen werden kann. Es ist ferner häufig zumindest ein Handgriff vorgesehen, der mit dem zweiten Gepäckstückteil verbunden ist. Es ist häufig ein erstes und ein zweites Rahmenelement vorgesehen, wobei das erste Rahmenelement an einer Kante des ersten Gepäckstückteils angeordnet ist und das zweite Rahmenelement an einer Kante des zweiten Gepäckstückteils angeordnet ist, wobei zumindest das erste Rahmenelement eine erste Vertiefung aufweist. Das erste und das zweite Rahmenelement greifen im geschlossenen Zustand in einander ein und grenzen im geschlossenen Zustand einander an.

DE 20 15 503 A1 offenbart einen Koffer mit umlaufenden Rahmen, welche die Verschlußkanten eines schalenförmigen Bodenteils und eines schalenförmigen Deckels bilden.

Bei den bisherigen Gepäckstücken besteht häufig das Problem, dass insbesondere bei einem beladenen angehobenen Gepäckstück ein Spalt zwischen erstem und
zweitem Gepäckstückteil entsteht, wenn das Gepäckstück im geschlossenen und beladenen Zustand angehoben wird.

Zur Lösung dieser Aufgabe dienen die Merkmale der Ansprüche 1 und 15.

Die Erfindung sieht in vorteilhafterer Weise vor, dass an dem zweiten Gepäckstückteil zumindest ein Hakenelement angeordnet ist, das im geschlossenen Zustand des Gepäckstückkörpers über das erste Rahmenelement reicht und in einem Zustand, in dem das Gepäckstück beladen und an dem Handgriff angehoben ist, in die erste Vertiefung eingreift, wobei das Hakenelement in einem Zustand, in dem das Gepäckstück nicht angehoben ist, nicht in die Vertiefung eingreift.

Die vorliegende Erfindung hat den Vorteil, dass das Hakenelement in die erste Vertiefung des ersten Rahmenelements eingreift, wenn der beladene und geschlossene Gepäckstückkörper angehoben wird. Dadurch kann kein Spalt zwischen erstem und zweitem Gepäckstückteil entstehen. Ferner hat die vorliegende Erfindung den Vorteil, dass im nicht angehobenen Zustand und/oder im nicht beladenen Zustand, der Gepäckstückkörper einfach geöffnet werden kann, da das Hakenelement nicht in die erste Vertiefung eingreift.

Das Hakenelement kann mit dem zweiten Rahmenelement verbunden, insbesondere verschraubt und/oder verklebt sein.

Das Hakenelement kann ferner mit dem Handgriff verbunden sein. Insbesondere kann das Hakenelement mit dem Handgriff verschraubt sein.

Das erste und das zweite Rahmenelement können im geschlossenen Zustand des Gepäckstückkörpers aneinander grenzen und zumindest teilweise ineinander greifen.

Im geschlossenen Zustand des Gepäckstückkörpers kann ein Dichtungselement zwischen erstem und zweitem Rahmenelement angeordnet sein.

Das zweite Rahmenelement kann eine zweite Vertiefung aufweisen, wobei das Hakenelement teilweise in der zweiten Vertiefung angeordnet und mit dem zweiten Rahmenelement verbunden sein kann.

Die erste und/oder die zweite Vertiefung im ersten und/oder zweiten Rahmenelement kann eine Nut im Rahmenelement sein. Das erste und/oder zweite Rahmenelement kann ein im ersten und/oder zweiten Gepäckstückteil umlaufendes Element sein.

Es kann zumindest ein Schloss vorgesehen sein, mit dem das erste und das zweite Gepäckstückteil im geschlossenen Zustand des Gepäckstückkörpers miteinander verbindbar sind.

Der Gepäckstückkörper kann zumindest eine Innen- und zumindest eine Außenseite aufweisen, wobei das Hakenelement auf der zumindest einen Innenseite angeordnet ist.

Der Handgriff kann auf der zumindest einen Außenseite angeordnet sein, wobei die erste Innenseite, an der das Hakenelement angeordnet ist, die entsprechende Innenseite der ersten Außenseite ist, an der der Handgriff angeordnet ist, so dass das mindestens eine Hakenelement dem Handgriff gegenüber liegt.

Das mindestens ein Schloss kann an der mindestens einen Außenseite angeordnet sein, an der auch der Handgriff angeordnet ist.

Der Gepäckstückkörper kann zumindest zwei Hauptseiten, zwei Längsseiten, eine Ober- und eine Unterseite aufweisen, wobei die eine erste Außenseite eine der Längsseiten des Gepäckstückkörpers ist.

Das Hakenelement und/oder das Rahmenelement können aus einem Material bestehen, das Metall aufweist.

Das erste Rahmenelement kann mit dem ersten Gepäckstückkörper und das zweite Rahmenelement kann mit dem zweiten Gepäckstückkörper über eine Klebeschicht und/oder Schrauben und/oder Nieten verbunden sein.

Der Handgriff kann über Schrauben und/oder Nieten mit dem Hakenelement verbunden sein.

Das Hakenelement kann ferner mit weiteren Bauteilen einstückig verbunden sein.

Gemäß der vorliegenden Erfindung kann ferner ein Verfahren zur Verriegelung eines zumindest ein erstes und ein zweites Gepäckstückteil aufweisenden Gepäckstückkörpers eines Gepäckstücks nach einem der Ansprüche 1 bis 14 vorgesehen sein, wobei:
- das Hakenelement beim Anheben des geschlossenen, beladenen Gepäckstückkörpers an einem Handgriff des Gepäckstücks das erste und zweite Gepäckstückteil miteinander verriegelt, so dass kein Spalt zwischen erstem und zweitem Gepäckstückteil entsteht.

Beim Verriegeln kann das Hakenelement in eine erste Vertiefung eines ersten Rahmenelements eingreifen, das am ersten Gepäckstückteil angeordnet ist.

Im Folgenden werden unter Bezugnahme auf die Zeichnungen Ausführungsbeispiele der Erfindung näher erläutert.

Es zeigen schematisch:
- Fig. 1: zeigt einen erfindungsgemäßen Koffer,
- Fig. 2: zeigt einen Teil des zweiten Gepäckstückteils im geöffneten Zustand,
- Fig. 3: zeigt das erste und zweite Rahmenelement mit Hakenelement,
- Fig. 4: zeigt das erste und zweite Rahmenelement mit Hakenelement im geöffneten Zustand,
- Fig. 5: zeigt einen Eingriff des Hakenelements in die erste Vertiefung.

Fig. 1 zeigt ein Gepäckstück gemäß der vorliegenden Erfindung. Das Gepäckstück ist im dargestellten Ausführungsbeispiel ein Koffer. Das Gepäckstück weist vorzugsweise einen Gepäckstückkörper 2 auf, der zumindest ein erstes und ein zweites Gepäckstückteil 4,6 aufweist. Das erste und das zweite Gepäckstückteil 4,6 sind zueinander verschwenkbar, so dass der Gepäckstückkörper 2 geöffnet und geschlossen werden kann. Das erste und das zweite Gepäckstückteiln 4,6 sind vorzugsweise mittels nicht dargestellter Scharniere zueinander verschwenkbar.

Das Gepäckstück 1 weist ferner zumindest einen Handgriff 22 auf, der mit dem zweiten Gepäckstückteil 6 verbunden ist. Das Gepäckstück 1 weist zumindest ein erstes und ein zweites Rahmenelement 28,31 auf, wobei das erste Rahmenelement 28 an einer Kante 27 des ersten Gepäckstückteils 4 angeordnet ist und das zweite Rahmenelement 31 an einer Kante 29 des zweiten Gepäckstückteils 6 angeordnet ist. Das Gepäckstück 1 kann vorzugsweise Rollen 18 aufweisen, so dass das Gepäckstück 1 über einen Boden rollbar ist. Ferner kann das Gepäckstück 1 auch einen Teleskopgriff 20 aufweisen.

Das Gepäckstück 1 weist zwei Hauptseiten 11, zwei Längsseiten 10, eine Oberseite 13 und eine Unterseite 12 auf.

In Fig. 2 ist das zweite Gepäckstückteil 6 im geöffneten Zustand dargestellt. Es ist insbesondere eine erste Innenseite 48 sichtbar. Diese Innenseite 48 ist die entsprechende Innenseite zu der ersten Außenseite 10, an der der Handgriff 22 angeordnet ist. Die Außenseite 10 kann, wie im dargestellten Ausführungsbeispiel, die Längsseite 10 sein. Der Handgriff 22 ist mit dem zweiten Gepäckstückteil 6 verbunden.

An dem zweiten Gepäckstückteil 6 ist zumindest ein Hakenelement 30 angeordnet. Im vorliegenden Ausführungsbeispiel sind sogar zwei Hakenelemente 30 dargestellt. Aus Fig. 2 kann ferner entnommen werden, dass die Vertiefungen 24 für die Schlösser 12 ebenfalls an der Außenseite 10 angeordnet sind, an der auch der Handgriff 22 angeordnet ist. Das mindestens eine Hakenelement 30 kann vorzugsweise mit dem Handgriff 22 verbunden sein. Im dargestellten Ausführungsbeispiel ist das Hakenelement 30 mit dem Handgriff verschraubt.

Das zweite Rahmenelement 31 kann ferner zumindest eine zweite Vertiefung 50 aufweisen, in der ein Teil des Hakenelements 30 angeordnet ist und mit dem zweiten Rahmenelement 31 verbunden ist. Durch die Anordnung in der zweiten Vertiefung 50 kann die Stabilität der Verbindung zwischen Hakenelement 30 und zweiten Rahmenelement 31 erhöht werden.

In Fig. 3 ist das Hakenelement 30 mit erstem und zweitem Rahmenelement 28,31 und erstem und zweitem Gepäckstückteil 4,6 dargestellt. Es ist ein Zustand dargestellt, bei dem das Gepäckstück nicht angehoben ist oder nicht beladen ist. Das erste Rahmenelement 28 weist eine erste Vertiefung 32 auf. Das an dem zweiten Gepäckstückteil 6 angeordnete Hakenelement 30 reicht im geschlossenen Zustand des Gepäckstückkörpers 2 über das erste Rahmenelement 31.

In einem Zustand, in dem das Gepäckstück 1 nicht angehoben ist, greift das Hakenelement 30 nicht in die erste Vertiefung 32 ein. Dies ist in Fig. 3 dargestellt. Das Gepäckstück 1 kann somit in diesem Zustand leicht geöffnet werden. Der Zustand des Öffnens ist in Fig. 4 dargestellt. Aus Fig. 3 geht ferner hervor, dass das erste und das zweite Rahmenelement 28,31 im geschlossenen Zustand mindestens teilweise ineinander greifen. Es greift beispielsweise der Vorsprung 36 des zweiten Rahmenelements 31 in eine Vertiefung 38 des ersten Rahmenelements 28 ein. In der Vertiefung 40 kann ferner ein Dichtungselement vorgesehen sein. Dies ist im dargestellten Ausführungsbeispiel nicht dargestellt.

Aus Fig. 5 kann entnommen werden, dass das Hakenelement 30 in einem Zustand, in dem das Gepäckstück beladen und an dem Handgriff 22 angehoben ist, in die erste Vertiefung 32 eingreift. Auf diese Weise wird verhindert, dass ein Spalt zwischen erstem und zweitem Gepäckstückteil 4,6 entsteht. In Fig. 5 ist dargestellt, dass aufgrund des beladenen Koffers eine Kraft 46 auf das erste Gepäckstückteil 4 im angehobenen Zustand wirkt, wohingegen eine Kraft 44 über den Griff auf das zweite Gepäckstückteil 6 wirkt. Dadurch wird der Vorsprung 48 des Hakenelements 30 in die erste Vertiefung 32 eingeführt.

Das Hakenelement 30 kann mit dem zweiten Rahmenelement 31 verbunden, insbesondere festgeschraubt und/oder festgeklebt, sein. Das erste und das zweite Rahmenelement 28,31 können jeweils mit dem ersten und dem zweiten Gepäckstückteil 4,6 verklebt, verschraubt und/oder vernietet sein. Das erste und/oder das zweite Rahmenelement 28,31 können aus Metall bestehen.

## Patentansprüche

1. Gepäckstück (1), mit
- einem Gepäckstückkörper (2), der zumindest ein erstes und ein zweites Gepäckstückteil (4, 6) aufweist, wobei das erste und das zweite Gepäckstückteil (4, 6) zueinander verschwenkbar sind, so dass der Gepäckstückkörper (2) geöffnet oder geschlossen werden kann,
- zumindest einem Handgriff (22), der mit dem zweiten Gepäckstückteil (6) verbunden ist,
- zumindest einem ersten und einem zweiten Rahmenelement (28, 31), wobei das erste Rahmenelement (28) an einer Kante (27) des ersten Gepäckstückteils (4) angeordnet ist und das zweite Rahmenelement (31) an einer Kante (29) des zweiten Gepäckstückteils (6) angeordnet ist, wobei zumindest das erste Rahmenelement (28) eine erste Vertiefung aufweist, wobei an dem zweiten Gepäckstückteil (6) zumindest ein Hakenelement (30) angeordnet ist, das im geschlossenen Zustand des Gepäckstückkörpers (2) über das erste Rahmenelement (28) reicht und in einem Zustand, in dem der Gepäckstückkörper (2) beladen und an dem Handgriff (22) angehoben ist, in die erste Vertiefung (32) eingreift, **dadurch gekennzeichnet, dass** das Hakenelement (30) in einem Zustand, in dem der Gepäckstückkörper nicht angehoben ist, nicht in die Vertiefung (32) eingreift.

2. Gepäckstück (1) nach Anspruch 1, **dadurch gekennzeichnet, dass** das Hakenelement (30) mit dem zweiten Rahmenelement (31) verbunden, insbesondere verschraubt und/oder vergeklebt ist.

3. Gepäckstück (1) nach Anspruch 1 oder 2, **dadurch gekennzeichnet, dass** das Hakenelement (30) mit dem Handgriff (22) verbunden ist.

4. Gepäckstück (1) nach einem der Ansprüche 1 bis 3, **dadurch gekennzeichnet, dass** das erste und das zweite Rahmenelement (28, 31)im geschlossenen Zustand des Gepäckstückkörpers (2) aneinander grenzen und zumindest teilweise ineinander greifen.

5. Gepäckstück (1) nach einem der Ansprüche 1 bis 4, **dadurch gekennzeichnet, dass** im geschlossenen Zustand des Gepäckstückkörpers (22) ein Dichtungselement zwischen ersten und zweitem Rahmenelement (28, 31) angeordnet ist.

6. Gepäckstück (1) nach einem der Ansprüche 1 bis 5, **dadurch gekennzeichnet, dass** das zweite Rahmenelement (31) eine zweite Vertiefung (50) aufweist, wobei das Hakenelement (30) teilweise in der zweiten Vertiefung (50) angeordnet und mit dem zweiten Rahmenelement (31) verbunden ist.

7. Gepäckstück (1) nach einem der Ansprüche 1 bis 6, **dadurch gekennzeichnet, dass** zumindest ein Schloss vorgesehen ist, mit dem das erste und das zweite Gepäckstückteil im geschlossenen Zustand des Gepäckstückkörpers miteinander verbindbar sind.

8. Gepäckstück (1) nach einem der Ansprüche 1 bis 7, **dadurch gekennzeichnet, dass** der Gepäckstückkörper zumindest eine Innen- und zumindest eine Außenseite (48, 10) aufweist, wobei das Hakenelement (30) auf der zumindest einen Innenseite (48) angeordnet ist.

9. Gepäckstück (1) nach Anspruch 8, **dadurch gekennzeichnet, dass** der Handgriff (22) auf der zumindest einen Außenseite (10) angeordnet ist, wobei die erste Innenseite (48), an der das Hakenelement (30) angeordnet ist, die entsprechende Innenseite (48) der ersten Außenseite (10) ist, an der der Handgriff (22) angeordnet ist, so dass das mindestens eine Hakenelement (30) dem Handgriff (22) gegenüberliegt.

10. Gepäckstück (1) nach Anspruch 9, **dadurch gekennzeichnet, dass** das mindestens ein Schloss an der mindestens einen Außenseite (10) angeordnet ist, an der auch der Handgriff (22) angeordnet ist.

11. Gepäckstück (1)nach einem der Ansprüche 8 bis 10, **dadurch gekennzeichnet, dass** der Gepäckstückkörper (2) zumindest zwei Hauptseiten (11), zwei Längsseiten, eine Ober- und eine Unterseite (13, 12) aufweist, wobei die eine erste Außenseite (10) eine der Längsseiten des Gepäckstückkörpers (2) ist.

12. Gepäckstück (1) nach einem der Ansprüche 1 bis 11, **dadurch gekennzeichnet, dass** das Hakenelement (30) und/oder das Rahmenelement aus einem Material besteht, das Metall oder Kunststoff aufweist.

13. Gepäckstück (1) nach einem der Ansprüche 1 bis 11, **dadurch gekennzeichnet, dass** erste Rahmenelement (28) mit dem ersten Gepäckstückteil (4) und das zweite Rahmenelement (31) mit dem zweiten Gepäckstückteil (6) über eine Klebeschicht und/oder Schrauben und/oder Nieten verbunden ist.

14. Gepäckstück (1) nach einem der Ansprüche 1 bis 13, **dadurch gekennzeichnet, dass** der Handgriff (22) über Schrauben und/oder Nieten mit dem Hakenelement verbunden ist.

15. Verfahren zur Verriegelung eines zumindest ein erstes und ein zweites Gepäckstückteil aufweisenden Gepäckstückkörpers eines Gepäckstücks nach einem der Ansprüche 1 bis 14, wobei
- das Hakenelement beim Anheben des geschlossenen, beladenen Gepäckstückkörpers an einem Handgriff des Gepäckstücks das erste und das zweite Gepäckstückteil miteinander verriegelt, so dass kein Spalte zwischen erstem und zweitem Gepäckstückteil entsteht.

## Claims

1. A piece of luggage (1) including:
- a body (2) of the piece of luggage which comprises at least one first and one second portion (4, 6) of the piece of luggage, wherein said first and said second portion (4, 6) of the piece of luggage are adapted to be pivoted relative to each other such that said body (2) of the piece of luggage can be opened or closed,
- at least one handle (22) which is connected to said second portion (6) of the piece of luggage,
- at least one first and one second frame element (28, 31), wherein said first frame element (28) is arranged at an edge (27) of said first portion (4) of the piece of luggage and said second frame element (31) is arranged at an edge (29) of said second portion (6) of the piece of luggage, wherein at least said first frame element (28) comprises a first recess,
wherein at said second portion (6) of the piece of luggage at least one hook element (30) is arranged which extends over said first frame element (28) in the closed state of said body (2) of the piece of luggage and engages with said first recess (32) in a state in which said body (2) of the piece of luggage is loaded and lifted by said handle (22),
**characterized in that**
said hook element (30) does not engage with said recess (32) in a state in which said body of the piece of luggage is not lifted.

2. The piece of luggage (1) according to claim 1, **characterized in that** the hook element (30) is connected, in particular screwed and/or glued, to the second frame element (31).

3. The piece of luggage (1) according to claim 1 or 2, **characterized in that** the hook element (30) is connected to the handle (22).

4. The piece of luggage (1) according to any one of claims 1 to 3, **characterized in that** the first and the second frame element (28, 31) are contiguous with each other in the closed state of the body (2) of the piece of luggage and at least partially engage with each other.

5. The piece of luggage (1) according to any one of claims 1 to 4, **characterized in that** a sealing element is arranged between the first and the second frame element (28,31) in the closed state of the body (2) of the piece of luggage.

6. The piece of luggage (1) according to any one of claims 1 to 5, **characterized in that** the second frame element (31) comprises a second recess (50), wherein the hook element (30) is partially arranged in the second recess (50) and connected to the second frame element (31).

7. The piece of luggage (1) according to any one of claims 1 to 6, **characterized in that** at least one lock is provided with the aid of which the first and the second portion of the piece of luggage are adapted to be connected with each other in the closed state of the body of the piece of luggage.

8. The piece of luggage (1) according to any one of claims 1 to 7, **characterized in that** the body of the piece of luggage comprises at least one interior and at least one exterior side (48, 10), wherein the hook element (30) is arranged on said at least one interior side (48).

9. The piece of luggage (1) according to claim 8, **characterized in that** the handle (22) is arranged on the at least one exterior side (10), wherein the first interior side (48) where the hook element (30) is arranged is the corresponding interior side (48) of said first exterior side (10) where the handle (22) is arranged, such that said at least one hook element (30) is located opposite to the handle (22).

10. The piece of luggage (1) according to claim 9, **characterized in that** the at least one lock is arranged on the at least one exterior side (10) where the handle (22) is arranged, too.

11. The piece of luggage (1) according to any one of claims 8 to 10, **characterized in that** the body (2) of the piece of luggage comprises at least two main sides (11), two longitudinal sides, one upper and one lower side (13, 12), wherein the one first exterior side (10) is one of the longitudinal sides of said body (2) of the piece of luggage.

12. The piece of luggage (1) according to any one of claims 1 to 11, **characterized in that** the hook element (30) and/or the frame element are made of a material that comprises metal or a plastic material.

13. The piece of luggage (1) according to any one of claims 1 to 11, **characterized in that** the first frame element (28) is connected to the first portion (4) of the piece of luggage and the second frame element (31) is connected to the second portion (6) of the piece of luggage via an adhesive layer and/or screws and/or rivets.

14. The piece of luggage (1) according to any one of claims 1 to 13, **characterized in that** the handle (22) is connected to the hook element via screws and/or rivets.

15. A method for locking a body of a piece of luggage comprising at least one first and one second portion of the piece of luggage according to any one of claims 1 to 14, wherein
- said hook element locks said first and said second portion of said piece of luggage with each other when the loaded and closed body of the piece of luggage is lifted by a handle of said piece of luggage such that no gap occurs between said first and said second portion of said piece of luggage.

## Revendications

1. Bagage (1) comprenant
- un corps de bagage (2) qui comporte au moins une première et une deuxième pièce de bagage (4, 6), la première et la deuxième pièce de bagage (4, 6) pouvant pivoter l'une par rapport à l'autre de sorte que le corps de bagage (2) puisse être ouvert ou fermé,
- au moins une poignée (22) qui est reliée à la deuxième pièce de bagage (6),
- au moins un premier et un deuxième élément de cadre (28, 31), le premier élément de cadre (28) étant disposé au niveau d'un bord (27) de la première pièce de bagage (4) et le deuxième élément de cadre (31) étant disposé au niveau d'un bord (29) de la deuxième pièce de bagage (6), au moins le premier élément de cadre (28) comportant un premier évidement,
au moins un élément formant crochet (30) étant disposé au niveau de la deuxième pièce de bagage (6), lequel élément formant crochet s'étendant au-dessus du premier élément de cadre (28) lorsque le corps de bagage (2) est fermé et s'engage dans le premier évidement (32) dans un état dans lequel le corps de bagage (2) est chargé et soulevé au niveau de la poignée (22), **caractérisé en ce que**
l'élément formant crochet (30) ne s'engage pas dans l'évidement (32) dans un état dans lequel le corps de bagage n'est pas soulevé.

2. Bagage (1) selon la revendication 1, **caractérisé en ce que** l'élément formant crochet (30) est relié, notamment vissé et/ou collé au deuxième élément de cadre (31).

3. Bagage (1) selon la revendication 1 ou 2, **caractérisé en ce que** l'élément formant crochet (30) est relié à la poignée (22).

4. Bagage (1) selon l'une des revendications 1 à 3, **caractérisé en ce que** le premier et le deuxième élément de cadre (28, 31) sont adjacents l'un à l'autre et s'engagent au moins partiellement l'un dans l'autre lorsque le corps de bagage (2) est fermé.

5. Bagage (1) selon l'une des revendications 1 à 4, **caractérisé en ce qu'**un élément d'étanchéité est disposé entre le premier et le deuxième élément de cadre (28, 31) lorsque le corps de bagage (2) est fermé.

6. Bagage (1) selon l'une des revendications 1 à 5, **caractérisé en ce que** le deuxième élément de cadre (31) comporte un deuxième évidement (50), l'élément formant crochet (30) étant disposé partiellement dans le deuxième évidement (50) et étant relié au deuxième élément de cadre (31) .

7. Bagage (1) selon l'une des revendications 1 à 6, **caractérisé en ce qu'**il est prévu au moins une serrure permettant de relier la première et la deuxième partie de bagage l'une à l'autre lorsque le corps de bagage est fermé.

8. Bagage (1) selon l'une des revendications 1 à 7, **caractérisé en ce que** le corps de bagage comporte au moins un côté intérieur et au moins un côté extérieur (48, 10), l'élément formant crochet (30) étant disposé sur l'au moins un côté intérieur (48).

9. Bagage (1) selon la revendication 8, **caractérisé en ce que** la poignée (22) est disposé sur au moins un côté extérieur (10), le premier côté intérieur (48), au niveau duquel l'élément formant crochet (30) est disposé, étant le côté intérieur (48) correspondant au premier côté extérieur (10) au niveau duquel la poignée (22) est disposée de telle sorte que l'au moins un élément formant crochet (30) soit opposé à la poignée (22).

10. Bagage (1) selon la revendication 9, **caractérisée en ce que** l'au moins une serrure est disposée au niveau de l'au moins un côté extérieur (10) au niveau duquel la poignée (22) est également disposée.

11. Bagage (1) selon la revendication 8 à 10, **caractérisé en ce que** le corps de bagage (2) comporte au moins deux côtés principaux (11), deux côtés longitudinaux, un côté supérieur et un côté inférieur (13, 12), l'un des premiers côtés extérieurs (10) étant l'un des côtés longitudinaux du corps de bagage (2).

12. Bagage (1) selon l'une des revendications 1 à 11, **caractérisé en ce que** l'élément formant crochet (30) et/ou l'élément de cadre est constitué d'une matière qui comporte du métal ou de la matière plastique.

13. Bagage (1) selon l'une des revendications 1 à 11, **caractérisé en ce que** le premier élément de cadre (28) est relié à la première pièce de bagage (4) et le deuxième élément de cadre (31) est relié à la deuxième pièce de bagage (6) par l'intermédiaire d'une couche adhésive et/ou de vis et/ou de rivets.

14. Bagage (1) selon l'une des revendications 1 à 13, **caractérisé en ce que** la poignée (22) est liée à l'élément formant crochet par des vis et/ou des rivets.

15. Procédé de verrouillage d'un corps de bagage comportant au moins une première et une deuxième pièce de bagage selon l'une des revendications 1 à 14,
- l'élément formant crochet verrouillant la première et la deuxième pièce de bagage l'une à l'autre lors du soulèvement du corps de bagage fermé et chargé au niveau d'une poignée du bagage de manière à ce qu'il n'y ait pas d'espace entre la première et la deuxième pièce de bagage.
